# EUROPÄISCHE PATENTSCHRIFT

(11) **EP 3 708 739 B1**
(45) Veröffentlichungstag und Bekanntmachung des Hinweises auf die Patenterteilung: **17.02.2021**
(21) Anmeldenummer: 19162167.1
(22) Anmeldetag: 12.03.2019
(51) Int. Cl.: E04F 15/10, E04F 15/02

(54) **HARTES FUSSBODENPANEEL ZUR SCHWIMMENDEN VERLEGUNG UNTER AUSBILDUNG EINES FUSSBODENPANEELVERBUNDES**
HARD FLOOR PANEL FOR FLOATING INSTALLATION FORMING A FLOOR
PANNEAU DE PLANCHER DUR DESTINÉ À LA POSE FLOTTANTE DE MANIÈRE À FORMER UN ASSEMBLAGE DE PANNEAU DE PLANCHER

(43) Veröffentlichungstag der Anmeldung: 16.09.2020
(73) Patentinhaber: Flooring Technologies Ltd., Kalkara SCM1001 (MT)
(72) Erfinder: Zorn, Marcel, 19348 Perleberg (DE)
(74) Vertreter: Maikowski & Ninnemann Patentanwälte Partnerschaft mbB

(56) Entgegenhaltungen:
- WO-A1-2011/085306
- WO-A1-2016/113706
- WO-A2-2010/114236
- DE-U1-202018 101 660

## Beschreibung

Die vorliegende Erfindung betrifft ein hartes Fußbodenpaneel zur schwimmenden Verlegung unter Ausbildung eines Fußbodenpaneelverbundes, insbesondere eines Laminatfußbodens.

### Beschreibung

Fußbodenpaneele mit Feder-Nut-Profilen an den Seitenkanten zur Verlegung zu Paneelverbunden, wie Laminatfußböden, sind weit verbreitet und herkömmlich bekannt. Die Feder-Nut-Profile ermöglichen eine einfache Verlegung von Fußbodenpaneelen zu Fußbodenbelägen. Solche Fußbodenbeläge können zum Beispiel aus Holzfaserplatten oder Kunststoffplatten bestehen. Meistens sind die Fußbodenpaneele mit einer Dekorschicht und einer abriebfesten Oberflächenschicht versehen.

Die herkömmlich verwendeten Feder-Nut-Profile weisen jedoch den Nachteil auf, dass es zwischen den aneinander liegenden Paneelen zur Ausbildung von Spalten mit unterschiedlicher Größe kommt. Schmutz wie auch Feuchtigkeit können in diese Spalten eindringen und zu einer Expansion bzw. Quellung der Trägerplatte des Fußbodenpaneels, insbesondere im Falle der Verwendung von Holzwerkstoffplatten als Trägerplatten, führen. Die Expansion bzw. Quellung der Holzwerkstoffträgerplatte verursacht ein Anheben der Oberflächenschicht, so dass die Oberflächenschicht einem verstärkten Abrieb ausgesetzt ist.

Unterschiedliche Vorrichtungen, um die Fußbodenpaneele während der Installation zusammenzufügen, können solche Spalten reduzieren bzw. verhindern. Die Verwendung von entsprechenden Vorrichtungen verkompliziert jedoch die Anwendung der Fußbodenpaneele und ist somit nicht von Vorteil.

Entsprechend wurden in der Vergangenheit verschiedene alternative Feder-Nut-Profile entwickelt, um die Spaltengröße zu verringern.

So ist zum Beispiel aus der EP 1026341 B1 ein Fußbodenpaneel zur Verwirklichung eines Fußbodenbelages bekannt, wobei an den Kanten von zwei gegenüberliegenden Seiten der Paneele Koppelteile in Form einer Nut und einer Feder vorgesehen sind. Nut und Feder sind dabei so ausgebildet, dass im zusammengefügten Zustand von zwei oder mehreren Fußbodenpaneelen eine Spannkraft aufeinander ausgeübt wird, die die Fußbodenpaneele aneinander zwingt. Die Spannkraft wird durch eine elastisch verbbiegbare Lippe in der Nut hervorgerufen, die im zusammengefügten Zustand zumindest teilweise verbogen ist und auf diese Weise die vorgenannte Spannkraft bereitstellt.

WO 2016/113706 A1 beschreibt ein hartes Fußbodenpaneel zur schwimmenden Verlegung unter Ausbildung eines Fußbodenpaneelverbundes, wobei die gegenüberliegenden Seitenkanten jeweils mit Feder-Nut-Profilierungen versehen sind und wobei in der ersten Seitenkante eine Feder mit einer Fügefläche vorgesehen ist und in der zweiten Seitenkante eine Nut mit einer oberen Lippe mit einer Fügefläche vorgesehen ist.

Aber auch diese Ansätze bedingen einen Spalt auf der Oberseite der zusammengefügten Paneele, und hier insbesondere an den Kontaktpunkten der Fügeflächen der beiden sich gegenüberliegenden Seitenkanten von zwei zusammengefügten Fußbodenpaneelen, durch welchen Feuchtigkeit und Schmutz zwischen die Fußbodenpaneele eindringen kann.

Es war demnach die Aufgabe der vorliegenden Erfindung, die aus dem Stand der Technik bekannten Feder-Nut-Profile derart weiter zu entwickeln, so dass eine Spaltbildung an den Fügeflächen der Fußbodenpaneele vermieden wird, umso das Eindringen von Feuchtigkeit und Schmutz und die damit einhergehenden Nachteile zu verhindern.

Diese Aufgabe wird mit einem Fußbodenpaneel mit den Merkmalen des Anspruchs 1 gelöst.

Entsprechend wird ein Fußbodenpaneel, insbesondere mit einem Kern aus einer Holzwerkstoffplatte, einer Holzwerkstoff-Kunststoff-Platte oder einer Kunststoffplatte, mit einer Oberseite und einer Unterseite und mit Seitenkanten entlang der Paneelseiten (d.h. entlang der Längsseiten und Querseiten) zur schwimmenden Verlegung unter Ausbildung eines Fußbodenpaneelverbundes bereitgestellt,
wobei jeweils mindestens zwei Fußbodenpaneele zusammengefügt bzw. miteinander verbunden werden,
wobei die gegenüberliegenden Seitenkanten mit Feder-Nut-Profilierungen versehen sind,
wobei in einer ersten Seitenkante eine Feder und eine Fügefläche vorgesehen sind und in einer zweiten gegenüberliegenden Seitenkante eine Nut und eine Fügefläche vorgesehen sind,
wobei die Feder der ersten Seitenkante eine obere Seite und eine untere Seite aufweist;
wobei an der unteren Seite der Feder ein Vorsprung mit einer Kontaktfläche vorgesehen ist;
wobei die Fügefläche der ersten Seitenkante von der Oberseite des Fußbodenpaneels hin zur oberen Federseite verläuft und die Fügefläche abgeschrägt ausgebildet ist; wobei die Fügefläche der ersten Seitenkante von der Oberseite des Fußbodenpaneels nach innen weg von der Senkrechten weg von der Feder geneigt ist
so dass der Winkel zwischen Paneeloberseite und Fügefläche nicht länger rechtwinkling ist, sondern einen spitzen Winkel zwischen 85° und 89° bildet, wobei die Nut in der zweiten Seitenkante eine Oberseite und eine Unterseite aufweist,
wobei die Oberseite der Nut von einer oberen Lippe begrenzt wird und die Unterseite der Nut von einer unteren Lippe begrenzt wird;
wobei in der unteren Lippe der Nut eine Aussparung mit einer Kontaktfläche vorgesehen ist;
wobei die Fügefläche der zweiten Seitenkante von der Oberseite des Fußbodenpaneels entlang der oberen Lippe der Nut verläuft und die Fügefläche abgeschrägt ausgebildet ist; wobei die Fügefläche der zweiten Seitenkante von der Oberseite des Fußbodenpaneels nach innen weg von der Senkrechten hin zur Nut geneigt ist
so dass der Winkel zwischen Paneeloberseite und Fügefläche nicht länger rechtwinkling ist, sondern einen spitzen Winkel zwischen 85° und 89° bildet, wobei im zusammengefügten Zustand von mindestens zwei Fußbodenpaneelen der Vorsprung der Feder in die Aussparung der unteren Lippe der Nut eingreift, so dass die Kontaktflächen des Vorsprungs der Feder und der Aussparung der unteren Lippe der Nut eine Spannkraft aufeinander ausüben; und
wobei es bei Anlage der abgeschrägten Fügefläche der ersten Seitenkante der Feder-Profilierung und der abgeschrägten Fügefläche der zweiten Seitenkante der Nut-Profilierung im zusammengefügten Zustand von mindestens zwei Fußbodenpaneelen an den Kontaktpunkten zu einer Linienpressung entlang der abgeschrägten Fügeflächen der Seitenkanten der Feder-Profilierung und der Nut-Profilierung kommt.

Durch die erfindungsgemäße Kombination von Spannkraft und Linienpressung ist es nunmehr möglich, die Bildung von Spalten zwischen anliegenden Fußbodenpaneelen zu vermeiden, und somit den Eintritt von Feuchtigkeit und Schmutz in den Fußbodenbelag zu reduzieren. Die Linienpressung ergibt sich dabei aus der Profilgeometrie und dem aufzubringenden Druck.

Feder und Nut weisen bevorzugt Formen auf, die zueinander komplementär sind. Der Vorsprung an der unteren Seite der Feder erstreckt sich entlang der unteren Lippe der Nut und greift in die Aussparung der unteren Lippe der Nut im gekoppelten Zustand von zwei Paneelen ein. Die Kontaktflächen des Vorsprungs der Feder und der Aussparung liegen aneinander an. Die Feder setzt im zusammengefügten Zustand der Fußbodenpaneele präzise gegen die obere Seite und die untere Seite der Nut an, wobei ein Druck P auf die obere Lippe der Nut ausgeübt wird. Dieser Druck wird nicht nur von der oberen Lippe aufgenommen, sondern von der kompletten Struktur, da der Druck durch die Feder und die untere Lippe übertragen werden kann. Durch den Pressdruck P wird die Spannkraft hervorgerufen, durch die die Paneele zusammengefügt und gehalten werden.

Wie oben ausgeführt, kommt es bei Anlage der abgeschrägten Fügefläche der Feder-Profilkante und der abgeschrägten Fügefläche der oberen Lippe der Nut-Profilkante zu einer Linienpressung, wodurch ein Eindringen von Feuchtigkeit verhindert wird.

Unter Abschrägung der Fügeflächen bzw. Fügekanten ist im Sinne der vorliegenden Erfindung eine Anschrägung oder Neigung der Fügeflächen bzw. Fügekanten von der Oberseite des Paneels nach innen weg von der Senkrechten weg von der Feder bzw. hin zur Nut zu verstehen.

Üblicherweise bilden Paneeloberseite und die jeweilige Fügefläche der Seitenkanten einen rechten Winkel (90°) aus; d.h. Paneeloberseite und Fügefläche sind rechtwinklig zueinander angeordnet. Im vorliegenden Fall ist der Winkel zwischen Paneeloberseite und Fügefläche nicht länger rechtwinklig, sondern bildet einen (spitzen) Winkel zwischen 85° und 89°, bevorzugt zwischen 87° und 89°, besonders bevorzugt 88° und 89°.

Mit anderen Worten, die Fügeflächen sind jeweils um einen Winkel zwischen 1 und 5°, bevorzugt zwischen 1 und 3°, besonders bevorzugt 2 und 3° weg von der Senkrechten (zur Paneeloberseite) geneigt.

Entsprechend beträgt in einer Ausführungsform des vorliegenden Paneels die Abschrägung oder Neigung der Fügefläche der ersten Seitenkante der Feder-Profilierung von der Oberseite des Fußbodenpaneels weg von der oberen Federseite zwischen 1 und 5°, bevorzugt zwischen 1 und 3°, besonders bevorzugt zwischen 1 und 2°.

In einer anderen Ausführungsform des vorliegenden Paneels beträgt die Abschrägung bzw. Neigung der Fügefläche der zweiten Seitenkante der Nut-Profilierung von der Oberseite des Fußbodenpaneels entlang der oberen Lippe bis hin der Nut zwischen 1 und 5°, bevorzugt zwischen 1 und 3°, besonders bevorzugt zwischen 1 und 2°.

In einer bevorzugten Ausführungsform weisen Abschrägung bzw. Neigung der Fügeflächen der Feder-Profilierung und der Nut-Profilierung jeweils die gleichen Winkel auf. So kann die Fügefläche der Feder-Profilierung um 1° abgeschrägt sein und die Fügefläche der Nut-Profilierung kann ebenfalls um 1° abgeschrägt sein.

Es ist aber auch möglich, dass Abschrägung bzw. Neigung der Fügeflächen der Feder-Profilierung und der Nut-Profilierung jeweils unterschiedliche Winkel aufweisen. So kann die Fügefläche der Feder-Profilierung um 1° abgeschrägt sein und die Fügefläche der Nut-Profilierung kann um 2° abgeschrägt sein.

Es ist auch möglich, dass in einer nicht zur beanspruchten Erfindung gehörenden Variante die Fügefläche der Feder-Profilierung keine Abschrägung bzw. Neigung aufweist (d.h. im rechten Winkel zur Oberseite des Fußbodenpaneels verlaufend) und zweite Fügefläche der Nut-Profilierung eine Abschrägung bzw. Neigung aufweist.

Der umgekehrte Fall ist auch möglich, gehört jedoch ebenfalls nicht zur beanspruchten Erfindung. In solch einer Variante würde die erste Fügefläche der Feder-Profilierung eine Abschrägung aufweisen und die zweite Fügefläche der Nut-Profilierung keine Abschrägung (d.h. im rechten Winkel zur Oberseite des Fußbodenpaneels verlaufend) aufweisen.

Bei Anlage der abgeschrägten Fügefläche der Feder-Profilierung und der abgeschrägten Fügefläche der Nut-Profilierung im zusammengefügten Zustand von zwei Fußbodenpaneelen kommt es an dem Kontaktpunkt der Fügeflächen zu einer Linienpressung. Aufgrund der Abschrägung der Fügeflächen bildet sich ausgehend von dem (oberen) Kontaktpunkt als Scheitelpunkt ein Winkel zwischen den gegenüberliegenden Fügeflächen aus, dessen Größe von den Winkelgrößen der abgeschrägten Fügeflächen abhängig ist und zwischen 2 und 10°, bevorzugt zwischen 2 und 6°, bevorzugt zwischen 2 und 3° liegt. So kann der Winkel zwischen den gegenüberliegenden Fügeflächen bei einer Abschrägung der Fügefläche der Feder-Profilierung von 1° und einer Abschrägung der Fügefläche der Nut-Profilierung von 1° insgesamt 2° betragen. Im Falle einer Abschrägung der Fügefläche der Feder-Profilierung von 1° und einer Abschrägung der Fügefläche der Nut-Profilierung von 2° beträgt der Winkel zwischen den gegenüberliegenden Fügeflächen insgesamt 3°.

Im Folgenden werden die Konstruktion der Feder-Profilierung und der Nut-Profilierung näher beschrieben.

Die in dem vorliegenden Fußbodenpaneel vorgesehenen Profilierungen mit Feder und Nut als Kopplungsteile zwischen zwei Paneelen sind bevorzugt einstückig ausgebildet.

Wie oben angeführt, ist in einer ersten Seitenkante eine Feder mit einer oberen Seite und unteren Seite vorgesehen. Der Abstand der Federoberseite von der Oberseite des Paneels und der Federunterseite von der Unterseite des Paneels kann in Abhängigkeit von der Paneeldicke variieren.

Die Dicke der Feder ist bevorzugt gleich der Weite der Nut, so dass die obere Lippe der Nut durch die Feder gestützt wird, und die Feder wiederum durch die untere Lippe der Nut gestützt wird.

Die obere Seite der Feder ist flach bzw. eben und horizontal in Bezug auf die Paneeloberseite ausgebildet. Die obere Seite der Nut (bzw. untere Seite der oberen Lippe der Nut) ist ebenfalls eben und horizontal angeordnet, so dass Feder und Nut ohne Widerstand ineinandergreifen können bzw. ineinander schiebbar sind. Oberseite der Feder und der Unterseite der oberen Lippe bilden Kontaktflächen, die im Wesentlichen parallel zu der von dem Fußbodenpaneel definierten Ebene verlaufen.

In einer weiteren Ausführungsform des vorliegenden Fußbodenpaneels ist zwischen der Fügefläche der Feder-Profilierung und der Oberseite der Feder eine Aussparung vorgesehen.

Es ist auch vorgesehen, dass die untere Seite der Feder an ihrer Kante eine Schräge aufweist. Diese Abschrägung kann auch als eine Fase mit einem Winkel zwischen 45-55° beschrieben werden.

Wie oben bereits beschrieben, erstreckt sich der an der unteren Seite der Feder vorgesehene Vorsprung entlang der unteren Lippe der Nut. Der Vorsprung greift in die Aussparung der unteren Lippe der Nut im gekoppelten Zustand von zwei Paneelen ein. Der Winkel der Kontaktflächen des Vorsprungs der Feder und der Aussparung der unteren Lippe beträgt in Bezug auf die horizontale Ebene zwischen 30 und 70°. Dieser Winkel ist ideal, um ein optimales Zusammenpressen der Fußbodenpaneele zu erreichen und gleichzeitig ein einfaches Eingreifen und Zusammenbauen der Fußbodenpaneele zu ermöglichen.

Im zusammengefügten bzw. gekoppelten Zustand von Feder und Nut kann sich zwischen Vorsprung der unteren Federseite und Aussparung in der unteren Lippe der Nut ein zusätzlicher Raum ausbilden, der z.B. als Staubkammer fungiert. Die Größe der Staubkammer kann z.B. zwischen den Profilen in den Paneellängsseiten (Längsprofil) und Paneelquerseiten (Querprofil) variieren.

Es ist auch vorgesehen, dass sich die untere Lippe der Nut über die obere Lippe der Nut hinaus erstreckt. In diesem Fall befindet sich die Aussparung in der unteren Lippe der Nut in dem Abschnitt der unteren Lippe, der sich über die obere Lippe der Nut hinaus erstreckt.

In einer Ausführungsform des vorliegenden Fußbodenpaneels ist in der Aussparung der unteren Lippe der Nut mindestens ein Sattel vorgesehen. Dieser Sattel kann im Querprofil und Längsprofil unterschiedlich stark ausgeprägt sein.

Die Dicke der oberen Lippe der Nut kann größer oder gleich sein als die Dicke der unteren Lippe. Im Falle von unterschiedlichen Dicken von oberer und unterer Lippe ist die Zentrallinie durch die Feder und die Nut unterhalb der Mittellinie des Paneels angeordnet. In dieser Anordnung wird die untere Lippe der Nut beim Zusammenfügen von zwei Fußbodenpaneelen gebogen, so dass die Oberseite des Fußbodenpaneels keinen Veränderungen oder Umformungen ausgesetzt ist.

Auch weisen obere und untere Lippen abgerundete Kanten auf, wodurch das Zusammenfügen der Paneele vereinfacht wird. So kann die Fügefläche der oberen Lippe eine abgerundete Kante oder Fase aufweisen. Die Fase ist am Kontaktpunkt von obere Lippe der Nut mit der Oberseite der Feder vorgesehen und ermöglicht ein einfaches Zusammenfügen der Fußbodenpaneele.

In einer anderen Ausführungsform ist am freien Ende der unteren Lippe der Nut ebenfalls eine Neigungsfläche bzw. Fase (oder auch Rampenfläche) vorgesehen, wodurch ein einfaches Schieben der Feder-Nut-Profile ineinander ermöglicht wird.

Am Übergang von Feder- und Nut-Profilierung zur Unterseite des Paneels ist eine Fase bzw. Abschrägung über eine Länge von 0,6 mm mit einem Winkel zwischen 20 und 30°, bevorzugt 25° vorgesehen. Die Fase ist insbesondere in einem auf der Paneelunterseite angeordneten Gegenzug vorgesehen und ermöglicht ein besseres Verlegen ohne Splitterbildung.

In weiteren Ausführungsformen des vorliegenden Fußbodenpaneels ist vorgesehen, dass die Feder-Nut-Profilierungen eine der folgenden Eigenschaften oder einer Kombination davon aufweisen: Rundungen an den Ecken (bzw. Kanten) der Feder-Nut-Profilierungen; Staubkammern zwischen allen Seiten der ineinandergefügten Fußbodenpaneele; insbesondere die oben erwähnte Staubkammer zwischen Aussparung der unteren Lippe der Nut und dem Vorsprung der Feder;

Die Feder-Nut-Profilierungen ermöglichen ein Eingreifen von zwei Fußbodenpaneelen ineinander unter Aufbringen einer Drehbewegung bzw. Schwenkbewegung ("Angle-Angle"). Hierbei wird zunächst ein erstes Fußbodenpaneel schräg an einem horizontal angeordneten zweiten Fußbodenpaneel angesetzt gefolgt von einem Schwenken des ersten Fußbodenpaneels in Richtung der Verlegeebene, so dass die zusammengefügten Fußbodenpaneele in der Verlegeebene liegen. Damit die zwei Fußbodenpaneele ineinander mit einer Drehbewegung eingreifen können sind die Kanten bzw. Krümmungen bevorzugt abgerundet bzw. kreisförmig.

Das vorliegende Fußbodenpaneel weist bevorzugt eine rechteckige Form auf, wobei an den längsverlaufenden Seitenkanten und an den querverlaufenden Seitenkanten jeweils die Feder-Nut-Profilierungen vorgesehen sind.

Das für Verbindung der Paneele entlang der längsverlaufenden Seitenkanten verwendete Längsprofil kann die gleiche oder eine unterschiedliche Feder-Nut-Profilierung als das für die Verbindung der Paneele entlang der querverlaufenden Seitenkanten verwendete Querprofil aufweisen.

Wesentliche Unterschiede zwischen Längsprofil und Querprofil betreffen die Ausbildung eines Sattels in der Aussparung der unteren Lippe, wodurch auch ein größerer Raum bzw. Kammer zwischen Federvorsprung und Nutaussparung im zusammengefügten Zustand der Fußbodenpaneele beding ist. Auch weist im Falle des Querprofils die untere Lippe der Nut am Nutende eine Rampenfläche auf, die im Längsprofil nicht vorgesehen ist.

Wie oben angeführt weisen die vorliegende Paneele einen Kern aus einer Holzwerkstoffplatte, bevorzugt einer HDF- oder MDF-Platte, aus einem Holzwerkstoff-Kunststoff-Platte, bevorzugt einer WPC-Platte, oder aus einer Kunststoffträgerplatte, bevorzugt PVC-Trägerplatte, auf. Im Falle der Verwendung von Kunststoff kann der der Kern wenigstens einen Füllstoff in einer Menge von bis zu 70% des Gesamtgewichts des Kerns der Trägerplatte aufweisen, wobei bevorzugt Calciumkarbonat oder Materialien mit vergleichbaren Eigenschaften verwendet werden.

Die Dicke der Paneele kann zwischen 4 und 16 mm, bevorzugt zwischen 4,5 und 12 mm. Bevorzugte Paneeldicken sind 4,5 mm und 12 mm.

Wie oben angeführt, werden die vorliegenden Fußbodenpaneele zum schwimmenden Verlegen von Fußbodenpaneelen verwendet. Ein entsprechendes Verlegeverfahren umfasst dabei die folgenden Schritte:
- Verlegen eines ersten Fußbodenpaneels, und
- Anfügen eines zweiten Fußbodenpaneels an das erste Fußbodenpaneel, wobei die Feder des zweiten Fußbodenpaneels in die Nut des ersten Fußbodenpaneels eingefügt wird, wobei die untere Lippe der Nut-Profilierung in dem zusammengefügten Zustand nach außen gebogen ist, so das die untere Lippe eine Kraft bereitstellt durch welche die Paneele permanent zueinander gezwungen werden.

Die durch das Zusammenwirken von Feder und Nut hervorgerufene Vorspannung wird optimal auf die obere Seite des Fußbodenpaneels übertragen, wobei in der Eingriffsrichtung die Fügeflächen der Nut- und Feder-Profilierungen derart aneinander gepresst werden, so dass es an dem Kontaktpunkt der Fügeflächen zu einer Linienpressung unter Ausbildung eines Winkels zwischen den Fügeflächen kommt.

Die vorliegende Erfindung wird anhand der folgenden Ausführungsbeispiele unter Bezugnahme auf die Figuren im Folgenden im Detail erläutert. Es zeigen:
- Figur 1A: ein schematischer Querschnitt eines Fußbodenpaneels mit einer Dicke von 4,5 mm mit einer Feder-Profilierung gemäß einer ersten Ausführungsform (Querprofil);
- Figur 1B: ein schematischer Querschnitt eines Fußbodenpaneels mit einer Dicke von 4,5 mm mit einer Nut-Profilierung gemäß einer ersten Ausführungsform (Querprofil);
- Figur 1C: ein schematischer Querschnitt von zwei zusammengefügten Fußbodenpaneelen mit der in Figur 1A gezeigten Feder-Profilierung und der in Figur 1B gezeigten Nut-Profilierung;
- Figur 2A: ein schematischer Querschnitt eines Fußbodenpaneels mit einer Dicke von 4,5 mm mit einer Feder-Profilierung gemäß einer zweiten Ausführungsform (Längsprofil);
- Figur 2B: ein schematischer Querschnitt eines Fußbodenpaneels mit einer Dicke von 4,5 mm mit einer Nut-Profilierung gemäß einer zweiten Ausführungsform (Längsprofil);
- Figur 2C: ein schematischer Querschnitt von 2 zusammengefügten Fußbodenpaneelen mit der in Figur 2A gezeigten Feder-Profilierung und der in Figur 2B gezeigten Nut-Profilierung;
- Figur 3A: ein schematischer Querschnitt eines Fußbodenpaneels mit einer Dicke von 12 mm mit einer Feder-Profilierung gemäß einer dritten Ausführungsform (Querprofil);
- Figur 3B: ein schematischer Querschnitt eines Fußbodenpaneels mit einer Dicke von 12 mm mit einer Nut-Profilierung gemäß einer dritten Ausführungsform (Querprofil);
- Figur 4A: ein schematischer Querschnitt eines Fußbodenpaneels mit einer Dicke von 12 mm mit einer Feder-Profilierung gemäß einer vierten Ausführungsform (Längsprofil); und
- Figur 4B: ein schematischer Querschnitt eines Fußbodenpaneels mit einer Dicke von 12 mm mit einer Nut-Profilierung gemäß einer vierten Ausführungsform (Längsprofil);

Die Erfindung wird für rechteckige Fußbodenpaneele erläutert, die sowohl an ihren Längsseiten als auch an ihren Querseiten oder aber auch nur an einer Seite miteinander verbunden werden können.

So sind die in den Figuren 1A gezeigte Federprofilierung und die in Figur 1B gezeigte Nut-Profilierung gemäß der ersten Ausführungsform in den Querseiten der Fußbodenpaneele, d.h. in den kürzeren Seiten, vorgesehen, während die in den Figuren 2A und 2B gezeigten Profilierungen gemäß der zweiten Ausführungsform in den Längsseiten der Fußbodenpaneele eingefügt sind.

Die vorliegenden Fußbodenpaneele weisen eine rechteckige Form mit Seitenkanten 10,20, die sich entlang der Längsseiten und Querseiten des Paneels erstrecken und zur schwimmenden Verlegung unter Ausbildung eines Fußbodenpaneels geeignet sind.

Die Fußbodenpaneele weisen typischerweise eine Länge von ein bis 2 m auf. Die Dicke der Paneele kann ebenfalls variieren, beträgt jedoch in den in Figuren 1A-C und 2A-C beschriebenen Ausführungsformen 4,5 mm.

Jedes Fußbodenpaneel weist an den gegenüberliegenden Kanten 10, 20 die im Folgenden im Detail beschriebenen Feder-Nut-Profilierungen auf, die ein zusammenfügen von 2 benachbarten Fußbodenpaneelen ermöglicht. Dabei ist in einer ersten Seitenkante 10 eine Feder 11 vorgesehen und in der zweiten gegenüberliegenden Seitenkante 20 eine Nut 21 vorgesehen.

Figur 1A zeigt ein erstes Feder-Profil, welches für eine Querseite des Fußbodenpaneels vorgesehen ist. Die Feder 11 der Federprofilierung der ersten Seitenkante 10 weist eine obere Seite 12 und eine untere Seite 13 auf.

Der Abstand der Federoberseite 12 von der Paneeleoberseite bzw. Paneeloberfläche 2 und der Abstand der Federunterseite 13 von der Paneelunterseite 3 kann in Abhängigkeit von der Paneeldicke variieren.

Die obere Seite 12 der Feder 11 weist eine eben ausgebildete Fläche 19 auf, die horizontal in Bezug auf die Paneele Oberseite angeordnet. Die Länge der Federoberseite kann im Querprofil (Figur 1A) und Längsprofil (Figur 2A) gleich sein, während die Länge der unteren Federseite im Querprofil größer ist als die Länge der unteren Federseite im Längsprofil.

Die untere Seite der Feder 11 weist an ihrer Kante eine Schräge bzw. Fase 17 mit einem Winkel zwischen 45-55° auf.

An der unteren Seite 13 der Feder ist der Vorsprung 14 mit einer Kontaktfläche 15 vorgesehen. Der Vorsprung 14 weist eine Neigung zwischen 10° (Querprofil) und 44° (Längsprofil) in Bezug auf den flachen, horizontalen Abschnitt der Unterseite 13 der Feder auf.

Länge und Höhe des Vorsprungs 14 variieren ebenfalls in Abhängigkeit von der Ausbildung der Feder als Querprofil oder Längsprofil.

Das Feder-Profil der Figur 1A weist an der Seitenkante eine Fügefläche 16 auf, die von der Oberseite 2 des Fußbodenpaneels hin zur oberen Federseite 12 verläuft und eine Abschrägung bzw. Neigung von der Oberseite des Fußbodenpaneels in Richtung der oberen Federseite aufweist. Die Abschrägung der Fügefläche 16 verläuft in einem Winkel von 1° in Bezug auf die Senkrechte zur Fußbodenpaneelen Oberseite. Somit weist die Fügefläche 16 eine Abschrägung nach innen weg von der Senkrechten auf.

Am Übergang der Fügefläche 16 der Feder-Profilierung zur Oberseite 12 der Feder ist eine Aussparung 16a vorgesehen.

Die gemäß der Darstellung der Figur 1B in der zweiten Seitenkante 20 des Fußbodenpaneels 1 vorgesehene Nut 21 weist eine Oberseite und eine Unterseite auf, wobei die Oberseite der Nut 21 von einer oberen Lippe 22 begrenzt wird und die Unterseite der Nut von einer unteren Lippe 23 begrenzt wird. Die Weite bzw. Breite der durch die obere Lippe 22 und die untere Lippe 23 ausgebildeten Nut entspricht der Dicke der Feder 11, so dass die Feder 11 in die Nut 21 eingeführt werden kann.

Die untere Seite der oberen Lippe 23 der Nut mit Fläche 29 ist wie die Fläche 19 der Federoberseite eben und horizontal angeordnet, so dass Feder und Nut ohne Widerstand ineinandergreifen können bzw. ineinander schiebbar sind. Fläche 19 der Oberseite der Feder und Fläche 29 der Unterseite der oberen Lippe 23 bilden Kontaktflächen, die im Wesentlichen parallel zu der von dem Fußbodenpaneel definierten Ebene verlaufen.

Die Dicke der oberen Lippe 22 und der unteren Lippe 23 unterscheiden sich, wobei die obere Lippe 22 dicker sein kann als die untere Lippe 23. Aufgrund einer geringeren Dicke der unteren Lippe 23 dient diese als elastisch verbbiegbarer Vorsprung.

In der unteren Lippe 23 der Nut ist eine Aussparung 24 mit einer Kontaktfläche 25 vorgesehen, wobei Aussparung 24 mit Kontaktfläche 25 komplementär zu der Feder 11 mit Kontaktfläche 15 zusammenwirkt. In der Aussparung 24 ist ein Sattel 27 ausgebildet. Die Ausbildung des Sattels 27 im Querprofil (Fig. 1B) und des Sattels 47 Längsprofil (Fig. 2B) ist verschieden stark ausgeprägt, was durch die technische Profilgeometrie und dem damit verbundenen Vorspanneffekt bedingt ist.

Die Nut-Profilierung der Figur 1B weist an der Seitenkante, die entlang der oberen Lippe 22 verläuft, eine Fügefläche 26 auf. Die Fügefläche 26 ist - wie die Fügefläche 16 der Feder - abgeschrägt, wobei auch hier die Abschrägung der Fügefläche 26 in einem Winkel von 1° in Bezug auf die Senkrechte zur Paneeleoberseite verläuft.

Am Übergang der Fügefläche 26 zur Unterseite der oberen Lippe 23 mit der Fläche 29 ist eine Abschrägung oder Fase 26a vorgesehen.

Am freien Ende der unteren Lippe 23 der Nut ist eine Rampenfläche 28 vorgesehen, die ein ineinander Eingreifen der kurzen Querseiten vereinfacht. Die korrespondierende Rampenfläche 48 im Längsprofil (Fig. 2B) ist hingegen weniger stark ausgebildet, und vielmehr als Rundung vorgesehen. Dieser geometrische Unterschied ist durch das unterschiedliche Verhalten von Querprofil und Längsprofil beim Einwinkeln der Profile während des Verlegens bedingt. Die Rampenfläche 28 ermöglicht eine leichtere Platzierung der Querprofile. Zudem wird eine Verlegung mit Schlagholz ohne Beschädigung der Profile gewährleistet.

Im zusammengefügten Zustand (siehe Figur 1C) greift der Vorsprung 14 der Feder 11 in die Aussparung 24 der unteren Lippe 23 der Nut ein, so dass die Kontaktfläche 15 des Vorsprungs 14 und die Kontaktfläche 25 der Aussparung 24 der unteren Lippe eine Spannkraft bzw. Vorspannung aufeinander ausüben.

Bei Anlage der abgeschrägten Fügefläche 16 der Feder-Profilierung und der abgeschrägten Fügefläche 26 der Nut-Profilierung im zusammengefügten Zustand von zwei Fußbodenpaneelen kommt es an dem Kontakt der Fügeflächen 16,26 zu einer Linienpressung entlang der abgeschrägten Fügeflächen 16,26. Zwischen den abgeschrägten Fügeflächen 16. 26 wird ein Winkel von 2° gebildet. Die oberen Kontaktpunkte der Fügeflächen 16, 26 werden somit unter Ausbildung einer fast durchgängigen Oberfläche zusammengepresst.

Aufgrund der geometrischen Ausführung der Feder-Nut-Profilierungen werden zwischen allen Seiten der ineinandergefügten Fußbodenpaneele Staubkammern ausgebildet. Speziell sei auf die Kammer hingewiesen, die sich im Querprofil zwischen der Aussparung 24 der unteren Lippe 23 der Nut 20 und dem Vorsprung 14 der Feder 11 zeigt (Figur 1C).

Im Längsprofil (siehe Figur 2C) ist dieser Hohlaum bzw. Staubkammer zwischen Aussparung 44 und Vorsprung 34 hingegen kleiner. Dies hängt mit dem gewählten Federmechanismus der Nutprofile in Querprofil und Längsprofil zusammen, wobei die Ausfederung im Querprofil größer ist als im Längsprofil. Zudem weist das Querprofil auch einen höheren Profilabstand im Vergleich zum Längsprofil auf (d.h. untere Lippe 23 des Querprofils ist länger als die untere Lippe 43 des Längsprofils. So kann die Nutwange des Querprofils ausfedern, wodurch in Kombination mit der Rampenfläche 28 und dem Hohlraum eine leichtere Verlegung im Querprofil möglich ist. Die leicht variierenden Profilmasse und Geometrie von Querprofil und Längsprofil ist insbesondere durch das unterschiedliche Verhalten von Querprofil und Längsprofil beim Einwinkeln der Profile während des Verlegens durch unterschiedliche Hebelarme bedingt.

Im gekoppelten Zustand der in Figur 1C gezeigten Fußbodenpaneele ist zudem am Übergang zur Paneelunterseite ein Abstand zwischen der Unterlippe 23 und unterer Federkante zu erkennen, der insbesondere im Falle der Verlegung von HDF-Paneelen auftritt.

Die in den Figuren 2A bis 2C gezeigte zweite Ausführungsform der Feder-Nut-Profilierung ist, wie bereits erwähnt, in den Längsseiten des Fußbodenpaneels als Längsprofil vorgesehen.

Die Feder-Profilierung der Figur 2A entspricht im Wesentlichen der Feder-Profilierung der Figur 1A, wobei sich die Länge der der unteren Federseite 13 im Querprofil von der Länge der unteren Federseite 33 im Längsprofil unterscheidet. Insbesondere ist die Länge der unteren Federseite 13 im Querprofil länger ausgebildet als im Längsprofil der Figur 2A.

Zudem unterscheidet sich die Geometrie des Vorsprungs 14 im Querprofil von der Geometrie des Vorsprungs 34 im Längsprofil. So ist der Vorsprung 14 im Querprofil schwächer ausgebildet als der Vorsprung 34 im Längsprofil, d.h. die Höhe des Vorsprungs 14 Querprofil ist kleiner als die Höhe des Vorsprungs 34 im Längsprofil. Auch dieser geometrische Unterschied ist durch das unterschiedliche Verhalten von Querprofil und Längsprofil beim Einwinkeln der Profile während des Verlegens durch unterschiedliche Hebelarme bedingt.

Die Nut-Profilierung der Figur 2B unterscheidet sich von der Nut-Profilierung der Figur 1B insbesondere in dem Neigungswinkel der abgeschrägten Fügefläche. So ist die Fügefläche 26 der Figur 1B um 1° abgeschrägt, während die Fügefläche 46 in der Figur 2B eine Abschrägung um 2° aufweist. Die Unterschiede in der Abschrägung der Fügeflächen der Nut-Profilierung im Querprofil und im Längsprofil sind durch die Länge der Querseiten und Längsseiten bedingt.

Im zusammengefügten Zustand (siehe Figur 2C) wird zwischen den abgeschrägten Fügeflächen 36, 46 ein Winkel von 3° gebildet. Die oberen Kontaktpunkte der Fügeflächen werden somit unter Ausbildung einer fast durchgängigen Oberfläche auch entlang der Längskanten zusammengepresst.

Auch unterscheidet sich die Länge der unteren Lippe 23 des Querprofils von der Länge der unteren Lippe 43 des Längsprofils, wobei die untere Lippe 23 des Querprofils länger ist als die untere Lippe 43 des Längsprofils.

Die in den Figuren 3A bis 3B gezeigte dritte Ausführungsform der Feder-Nut-Profilierung ist in den Querseiten eines Fußbodenpaneels mit einer Dicke von 12 mm als Querprofil vorgesehen.

Die in den Figuren 4A bis 4B gezeigte vierte Ausführungsform der Feder-Nut-Profilierung ist wiederum in den Längsseiten eines Fußbodenpaneels mit einer Dicke von 12 mm als Längsprofil vorgesehen.

Die Feder-Nut-Profilierungen der Figuren 3A, 3B und 4A, 4B entsprechen im Wesentlichen den Feder-Nut-Profilierungen der Figuren 1A, 1B und 2A, 2B, so dass auf die obigen Ausführungen Bezug genommen wird.

### Liste der Referenzzeichen

- 1: Fußbodenpaneel
- 2: Oberseite des Fußbodenpaneels
- 3: Unterseite des Fußbodenpaneels

- 10, 30: erste Seitenkante eines Paneels mit einer Dicke von 4,5 mm mit Feder-Profilierung
- 11, 31: Feder
- 12, 32: Oberseite der Feder
- 13, 33: Unterseite der Feder
- 14, 34: Vorsprung
- 15, 35: Kontaktfläche des Vorsprungs 14, 34
- 16, 36: abgeschrägte Fügefläche
- 16a, 36a: Aussparung in Fügefläche 16, 36
- 17, 37: Fase
- 19, 39: Kontaktfläche auf der Oberseite 12, 32

- 20, 40: zweite Seitenkante mit einer Dicke von 4,5 mm mit Nut-Profilierung
- 21, 41: Nut
- 22, 42: obere Lippe
- 23, 43: untere Lippe
- 24, 44: Aussparung in der unteren Lippe 23,43
- 25, 45: Kontaktfläche der Aussparung 24, 44
- 26, 46: abgeschrägte Fügefläche
- 26a, 46a: Fase
- 27, 47: Sattel in der Aussparung 24, 44
- 28, 48: Rampenfläche
- 29, 49: Kontaktfläche an der Unterseite der oberen Lippe 22,42

- 50, 70: erste Seitenkante eines Paneels mit einer Dicke von 12 mm mit Feder-Profilierung
- 51,71: Feder
- 52, 72: Oberseite der Feder
- 53, 73: Unterseite der Feder
- 54, 74: Vorsprung
- 55, 75: Kontaktfläche des Vorsprungs 54, 74
- 56, 76: abgeschrägte Fügefläche
- 56a, 76a: Aussparung in Fügefläche 56, 76
- 57, 77: Fase
- 59, 79: Kontaktfläche auf der Oberseite 52, 72
- 60, 80: zweite Seitenkante mit einer Dicke von 12 mm mit Nut-Profilierung
- 61, 81: Nut
- 62, 82: obere Lippe
- 63, 83: untere Lippe
- 64, 84: Aussparung in der unteren Lippe 63,83
- 65, 85: Kontaktfläche der Aussparung 64, 84
- 66, 86: abgeschrägte Fügefläche
- 66a, 86a: Fase
- 67, 87: Sattel in der Aussparung 64, 84
- 68, 88: Rampenfläche
- 69, 89: Kontaktfläche an der Unterseite der oberen Lippe 62,82

## Patentansprüche

1. Hartes Fußbodenpaneel (1) mit einem Kern aus einer Holzwerkstoffplatte, einer Holzwerkstoff-Kunststoff-Platte oder einer Kunststoffplatte mit einer Oberseite (2) und einer Unterseite (3) und mit Seitenkanten (10, 20; 30, 40; 50, 60; 70, 80) entlang der Paneelseiten zur schwimmenden Verlegung unter Ausbildung eines Fußbodenpaneelverbundes,
wobei jeweils mindestens zwei Fußbodenpaneele zusammengefügt werden, wobei die gegenüberliegenden Seitenkanten (10, 20; 30, 40; 50, 60; 70, 80) mit Feder-Nut-Profilierungen versehen sind,
wobei in einer ersten Seitenkante (10, 30, 50, 70) eine Feder (11, 31, 51, 71) und eine Fügefläche (16, 36, 56, 76) vorgesehen sind und in einer zweiten gegenüberliegenden Seitenkante (20, 40, 60, 80) eine Nut (21, 41, 61, 81) und eine Fügefläche (26, 46, 66, 86) vorgesehen sind,
wobei die Feder (11, 31, 51, 71) der ersten Seitenkante (10, 30, 50, 70) eine obere Seite (12, 32, 52, 72) und eine untere Seite (13, 33, 53, 73) aufweist;
wobei an der unteren Seite (13, 33, 53, 73) der Feder ein Vorsprung (14, 34, 54, 74) mit einer Kontaktfläche (15, 35, 55, 75) vorgesehen ist;
wobei die Fügefläche (16, 36, 56, 76) der ersten Seitenkante (10, 30, 50, 70) von der Oberseite (2) des Fußbodenpaneels (1) hin zur oberen Federseite (12, 32, 52, 72) verläuft, wobei die Nut (21, 41, 61, 81) in der zweiten Seitenkante (20, 40, 60, 80) eine Oberseite und eine Unterseite aufweist,
wobei die Oberseite der Nut (21, 41, 61, 81) von einer oberen Lippe (22, 42, 62, 82) begrenzt wird und die Unterseite der Nut von einer unteren Lippe (23, 43, 63, 83) begrenzt wird;
wobei in der unteren Lippe (23, 43, 63, 83) der Nut (21, 41, 61, 81) eine Aussparung (24, 44, 64, 84) mit einer Kontaktfläche (25, 45, 65, 85) vorgesehen ist;
wobei die Fügefläche (26, 46, 66, 86) der zweiten Seitenkante (20, 40, 60, 80) von der Oberseite (2) des Fußbodenpaneels (1) entlang der oberen Lippe (22, 42, 62, 82) verläuft, wobei im zusammengefügten Zustand von mindestens zwei Fußbodenpaneelen der Vorsprung (14, 34, 54, 74) der Feder (11, 31, 51, 71) in die Aussparung (24, 44, 64, 84) der unteren Lippe (23, 43, 63, 83) der Nut (21, 41, 61, 81) eingreift, so dass die Kontaktflächen (15,35, 55, 75; 25, 45, 65, 85) des Vorsprungs (14, 34, 54, 74) der Feder (11, 31, 51, 71) und der Aussparung (24, 44, 64, 84) der unteren Lippe (23, 43, 63, 83) der Nut (21, 41, 61, 81) eine Spannkraft aufeinander ausüben;
**dadurch gekennzeichnet, dass**
die Fügefläche (16, 36, 56, 76) der ersten Seitenkante (10, 30, 50, 70) abgeschrägt ausgebildet und von der Oberseite des Fußbodenpaneels nach innen, weg von der Senkrechten und weg von der Feder (11, 31, 51, 71), geneigt ist, dass
die Fügefläche (26, 46, 66, 86) der zweiten Seitenkante (20, 40, 60, 80) ebenfalls abgeschrägt ausgebildet und von der Oberseite des Fußbodenpaneels nach innen, weg von der Senkrechten und hin zur Nut (21, 41, 61, 81), geneigt ist,
so dass der Winkel zwischen der Paneeloberseite und der jeweiligen abgeschrägten Fügefläche (16, 36, 56, 76; 26, 46, 66, 86) der Seitenkanten nicht länger rechtwinklig ist, sondern einen spitzen Winkel zwischen 85° und 89° bildet,
und dass
es bei Anlage der abgeschrägten Fügeflächen (16, 36, 56, 76, 26, 46, 66, 86) der Seitenkanten der Feder-Profilierung und der Nut-Profilierung im zusammengefügten Zustand von mindestens zwei Fußbodenpaneelen unter Ausbildung eines Winkels zwischen den abgeschrägten Fügeflächen an den Kontaktpunkten der abgeschrägten Fügeflächen zu einer Linienpressung entlang der abgeschrägter Fügeflächen (16, 36, 56, 76; 26, 46, 66, 86) kommt.

2. Fußbodenpaneel nach Anspruch 1, **dadurch gekennzeichnet, dass** die Abschrägung der Fügefläche (16 , 36, 56, 76) der ersten Seitenkante (10, 30, 50, 70) der Feder-Profilierung von der Oberseite (2) des Fußbodenpaneels (1) zur oberen Federseite (12, 32, 52, 72) zwischen 1 und 5°, bevorzugt zwischen 1 und 3°, besonders bevorzugt zwischen 1 und 2° beträgt.

3. Fußbodenpaneel nach einem der vorhergehenden Ansprüche, **dadurch gekennzeichnet, dass** die Abschrägung der Fügefläche (26, 46, 66, 86) der zweiten Seitenkante (20, 40, 60, 80) der Nut-Profilierung von der Oberseite (2) des Fußbodenpaneels (1) entlang der oberen Lippe (22, 42, 62, 82) der Nut (21, 41, 61, 81) zwischen 1 und 5°, bevorzugt zwischen 1 und 3°, besonders bevorzugt zwischen 1 und 2°beträgt.

4. Fußbodenpaneel nach einem der vorhergehenden Ansprüche, **dadurch gekennzeichnet, dass** die Abschrägung der Fügeflächen (16, 36, 56, 76; 26, 46, 66, 86) der Feder-Profilierung und der Nut-Profilierung jeweils die gleichen Winkel aufweisen.

5. Fußbodenpaneel nach einem der vorhergehenden Ansprüche, **dadurch gekennzeichnet, dass** die Abschrägung der Fügeflächen (16, 36, 56, 76; 26, 46, 66, 86) der Feder-Profilierung und der Nut-Profilierung jeweils unterschiedliche Winkel aufweisen.

6. Fußbodenpaneel nach einem der vorhergehenden Ansprüche, **dadurch gekennzeichnet, dass** die Dicke der Feder (11, 31, 51, 71) der Weite der Nut (21, 41, 61, 81) entspricht.

7. Fußbodenpaneel nach einem der vorhergehenden Ansprüche, **dadurch gekennzeichnet, dass** sich die Aussparung (24, 44, 64, 84) in der unteren Lippe (23, 43, 63, 83) der Nut (21, 41, 61, 81) in dem Abschnitt, der sich in dem sich über die obere Lippe (22, 42, 62, 82) der Nut (21, 41, 61, 81) hinaus erstreckenden Teil der unteren Lippe (23, 43, 63, 83) der Nut (21, 41, 61, 81) befindet, vorgesehen ist.

8. Fußbodenpaneel nach einem der vorhergehenden Ansprüche, **dadurch gekennzeichnet, dass** in der Aussparung (24, 44, 64, 84) der unteren Lippe (23, 43, 63, 83) der Nut (21, 41, 61, 81) mindestens ein Sattel (27, 47, 67, 87) vorgesehen ist.

9. Fußbodenpaneel nach einem der vorhergehenden Ansprüche, **dadurch gekennzeichnet**, das die Feder-Nut-Profilierungen eine der folgenden Eigenschaften oder einer Kombination davon aufweisen:
- Rundungen an den Ecken (bzw. Kanten) der Feder-Nut-Profilierungen;
- Staubkammern zwischen allen Seiten der ineinandergefügten Fußbodenpaneele; insbesondere Staubkammer zwischen Aussparung (24, 44, 64, 84) der unteren Lippe (23, 43, 63, 83) der Nut (21, 41, 61, 81) und dem Vorsprung (14, 34, 54, 74) der Feder (11, 31, 51, 71);
- Rampenfläche (28, 48, 68, 88) am freien Ende der unteren Lippe (23, 43, 63, 83) der Nut (21, 41, 61, 81);
- von der Oberseite (12, 32, 52, 72) der Feder (11, 31, 51, 71) und der Unterseite der oberen Lippe (22, 42, 62, 82) gebildete Kontaktflächen (19, 29; 39, 49; 59, 69; 79, 89), die im Wesentlichen parallel zu der von den Fußbodenpaneelen (1) definierten Ebene verlaufen.

10. Fußbodenpaneel nach einem der vorhergehenden Ansprüche, **dadurch gekennzeichnet, dass** die Nut-Feder-Profilierungen ein Zusammenfügen von mindestens zwei Fußbodenpaneelen durch ein schräges Ansetzen von einem ersten Fußbodenpaneel an einem horizontal angeordneten zweiten Fußbodenpaneel gefolgt von einem Schwenken des ersten Fußbodenpaneels nach unten in Richtung der Verlegeeben ermöglichen ("Angle-to-Angle"-Verbindung).

11. Fußbodenpaneel nach einem der vorhergehenden Ansprüche **gekennzeichnet durch** eine rechteckige Form, wobei an den längsverlaufenden Seitenkanten und an den querverlaufenden Seitenkanten jeweils die Feder-Nut-Profilierungen vorgesehen sind.

12. Fußbodenpaneel nach Anspruch 11, **dadurch gekennzeichnet, dass** die Feder-Nut-Profilierungen in den längsverlaufenden Seitenkanten und in den querverlaufenden Seitenkanten gleich oder unterschiedlich voneinander sind.

13. Fußbodenpaneel nach einem der vorhergehenden Ansprüche, **dadurch gekennzeichnet, dass** die Paneele einen Kern aus einer HDF- oder MDF-Platte, aus einer WPC-Platte, oder aus einer PVC-Trägerplatte, aufweisen.

14. Verfahren zum schwimmenden Verlegen von Fußbodenpaneelen nach einem der vorhergehenden Ansprüche unter Ausbildung eines Fußbodenpaneelverbundes umfassend die folgenden Schritte:
- Verlegen eines ersten Fußbodenpaneels,
- Anfügen eines zweiten Fußbodenpaneels an das erste Fußbodenpaneel, wobei die Feder des zweiten Fußbodenpaneels in die Nut des ersten Fußbodenpaneels eingefügt wird, wobei die untere Lippe der Nut-Profilierung in dem zusammengefügten Zustand nach außen gebogen ist, so dass die untere Lippe eine Kraft bereitstellt durch welche die Paneele permanent zueinander gezwungen werden.

15. Fußbodenpaneelverbund herstellbar nach einem Verfahren gemäß Anspruch 14.

## Claims

1. Hard floor panel (1) with a core made of a wood-based material board, a wood-based material-plastic board or a plastic board with an upper side (2) and a bottom side (3) and with side edges (10, 20; 30, 40; 50, 60; 70, 80) along the sides of the panel for floating installation forming a flooring panel network,
whereby at least two floor panels are joined together,
wherein the opposite side edges (10, 20; 30, 40; 50, 60; 70, 80) are provided with tongue and groove profiles,
wherein a tongue (11, 31, 51, 71) and a joining surface (16, 36, 56, 76) are provided in a first lateral edge (10, 30, 50, 70) and a groove (21, 41, 61, 81) and a joining surface (26, 46, 66, 86) are provided in a second opposite lateral edge (20, 40, 60, 80),
wherein the spring (11, 31, 51, 71) of the first side edge (10, 30, 50, 70) has an upper side (12, 32, 52, 72) and a lower side (13, 33, 53, 73);
wherein a projection (14, 34, 54, 74) with a contact surface (15, 35, 55, 75) is provided on the lower side (13, 33, 53, 73) of the spring;
wherein the joining surface (16, 36, 56, 76) of the first side edge (10, 30, 50, 70) extends from the upper side (2) of the floor panel (1) to the upper spring side (12, 32, 52, 72),
wherein the groove (21, 41, 61, 81) in the second side edge (20, 40, 60, 80) has an upper side and a bottom side,
wherein the upper side of the groove (21, 41, 61, 81) is defined by an upper lip (22, 42, 62, 82) and the lower side of the groove is defined by a lower lip (23, 43, 63, 83);
wherein a recess (24, 44, 64, 84) with a contact surface (25, 45, 65, 85) is provided in the lower lip (23, 43, 63, 83) of the groove (21, 41, 61, 81);
wherein the joining surface (26, 46, 66, 86) of the second side edge (20, 40, 60, 80) extends from the upper side (2) of the floor panel (1) along the upper lip (22, 42, 62, 82),
wherein, in the assembled state of at least two floor panels, the projection (14, 34, 54, 74) of the tongue (11, 31, 51, 71) engages in the recess (24, 44, 64, 84) of the lower lip (23, 43, 63, 83) of the groove (21, 41, 61, 81) so that the contact surfaces (15, 35, 55, 75; 25, 45, 65, 85) of the projection (14, 34, 54, 74) of the tongue (11, 31, 51, 71) and the recess (24, 44, 64, 84) of the lower lip (23, 43, 63, 83) of the groove (21, 41, 61, 81) exert a tensioning force on each other;
**characterized in that**
the joining surface (16, 36, 56, 76) of the first side edge (10, 30, 50, 70) is bevelled and is inclined inwardly from the upper side of the floor panel, away from the vertical and away from the spring (11, 31, 51, 71), **in that**
the joining surface (26, 46, 66, 86) of the second side edge (20, 40, 60, 80) is also bevelled and is inclined inwards from the upper side of the floor panel away from the vertical towards the groove (21, 41, 61, 81),
so that the angle between the upper side of the panel and the respective bevelled joint surface (16, 36, 56, 76; 26, 46, 66, 86) of the side edges is no longer perpendicular but forms an acute angle between 85° and 89°, and that
when the bevelled joint surfaces (16, 36, 56, 76; 26, 46, 66, 86) of the side edges of the tongue profiling and the groove profiling in the joined state of at least two floor panels come into contact with each other, forming an angle between the bevelled joint surfaces at the contact points of the bevelled joint surfaces, a line pressure along the bevelled joint surfaces (16, 36, 56, 76; 26, 46, 66, 86) occurs.

2. Floor panel according to claim 1, **characterized in that** the bevel of the joint surface (16, 36, 56, 76) of the first lateral edge (10, 30, 50, 70) of the spring profiling from the upper side (2) of the floor panel (1) to the upper spring side (12, 32, 52, 72) is between 1 and 5°, preferably between 1 and 3°, particularly preferably between 1 and 2°.

3. Floor panel according to one of the preceding claims, **characterized in that** the bevel of the joint surface (26, 46, 66, 86) of the second lateral edge (20, 40, 60, 80) of the groove profile from the upper side (2) of the floor panel (1) along the upper lip (22, 42, 62, 82) of the groove (21, 41, 61, 81) is between 1 and 5°, preferably between 1 and 3°, particularly preferably between 1 and 2°.

4. Floor panel according to one of the preceding claims, **characterized in that** the bevel of the joint surfaces (16, 36, 56, 76; 26, 46, 66, 86) of the tongue profiling and the groove profiling each have the same angles.

5. Floor panel according to one of the preceding claims, **characterized in that** the bevel of the joint surfaces (16, 36, 56, 76; 26, 46, 66, 86) of the tongue profiling and the groove profiling have different angles in each case.

6. Floor panel according to one of the preceding claims, **characterized in that** the thickness of the tongue (11, 31, 51, 71) corresponds to the width of the groove (21, 41, 61, 81).

7. Floor panel according to any of the preceding claims, **characterized in that** the recess (24, 44, 64, 84) is provided in the lower lip (23, 43, 63, 83) of the groove (21, 41, 61, 81) in the portion located in the part of the lower lip (23, 43, 63, 83) of the groove (21, 41, 61, 81) extending beyond the upper lip (22, 42, 62, 82) of the groove (21, 41, 61, 81).

8. Floor panel according to one of the preceding claims, **characterized in that** at least one saddle (27, 47, 67, 87) is provided in the recess (24, 44, 64, 84) of the lower lip (23, 43, 63, 83) of the groove (21, 41, 61, 81).

9. Floor panel according to one of the preceding claims, **characterized in that** the tongue and groove profiles have one of the following properties or a combination thereof:
- Roundings at the corners (or edges) of the tongue and groove profiles;
- Dust chambers between all sides of the interlocking floor panels; in particular dust chamber between recess (24, 44, 64, 84) of the lower lip (23, 43, 63, 83) of the groove (21, 41, 61, 81) and the projection (14, 34, 54, 74) of the tongue (11, 31, 51, 71);
- Ramp surface (28, 48, 68, 88) at the free end of the lower lip (23, 43, 63, 83) of the groove (21, 41, 61, 81);
- contact surfaces (19, 29; 39, 49; 59, 69; 79, 89) formed by the upper side (12, 32, 52, 72) of the spring (11, 31, 51, 71) and the lower side of the upper lip (22, 42, 62, 82), which are substantially parallel to the plane defined by the floor panels (1).

10. Floor panel according to one of the preceding claims, **characterized in that** the tongue and groove profiles enable at least two floor panels to be joined together by obliquely attaching a first floor panel to a horizontally arranged second floor panel followed by pivoting the first floor panel downwards in the direction of the laying planes ("Angle-to-Angle" connection).

11. Floor panel according to one of the preceding claims **characterized by** a rectangular shape, with tongue and groove profiles on the longitudinal side edges and on the transverse side edges.

12. Floor panel according to claim 11, **characterized in that** the tongue and groove profiles in the longitudinal side edges and in the transverse side edges are the same or different from each other.

13. Floor panel according to one of the previous claims, **characterized in that** the panels have a core of HDF or MDF board, WPC board, or PVC carrier board.

14. A method for floatingly laying floor panels according to any of the preceding claims, forming a flooring panel network comprising the following steps:
- Laying of a first floor panel,
- Joining a second floor panel to the first floor panel, wherein the tongue of the second floor panel is inserted into the groove of the first floor panel, wherein the lower lip of the groove profiling is bent outwards in the joined state, so that the lower lip provides a force by which the panels are permanently forced towards each other.

15. Floor panel network obtainable by a method according to claim 14.

## Revendications

1. Panneau de plancher (1) dur avec une partie centrale composée d'une plaque en matériau dérivé du bois, d'une plaque en matière plastique et en matériau dérivé du bois ou d'une plaque en matière plastique avec une face supérieure (2) et une face inférieure (3) et avec des arêtes latérales (10, 20 ; 30, 40 ; 50, 60 ; 70, 80) le long des côtés de panneau pour la pose flottante en réalisant un assemblage de panneaux de plancher,
dans lequel respectivement au moins deux panneaux de plancher sont assemblés,
dans lequel les arêtes latérales (10, 20 ; 30, 40 ; 50, 60 ; 70, 80) se faisant face sont pourvues de profilages à rainure-languette,
dans lequel une languette (11, 31, 51, 71) et une surface de jonction (16, 36, 56, 76) sont prévues dans une première arête latérale (10, 30, 50, 70) et une rainure (21, 41, 61, 81) et une surface de jonction (26, 46, 66, 86) sont prévues dans une deuxième arête latérale (20, 40, 60, 80) faisant face,
dans lequel la languette (11, 31, 51, 71) de la première arête latérale (10, 30, 50, 70) présente une face supérieure (12, 32, 52, 72) et une face inférieure (13, 33, 53, 73) ;
dans lequel une saillie (14, 34, 54, 74) avec une surface de contact (15, 35, 55, 75) est prévue sur la face inférieure (13, 33, 53, 73) de la languette ;
dans lequel la surface de jonction (16, 36, 56, 76) de la première arête latérale (10, 30, 50, 70) s'étend depuis la face supérieure (2) du panneau de plancher (1) vers la face de languette supérieure (12, 32, 52, 72),
dans lequel la rainure (21, 41, 61, 81) présente dans la deuxième arête latérale (20, 40, 60, 80) une face supérieure et une face inférieure,
dans lequel la face supérieure de la rainure (21, 41, 61, 81) est délimitée par une lèvre supérieure (22, 42, 62, 82) et la face inférieure de la rainure est délimitée par une lèvre inférieure (23, 43, 63, 83) ;
dans lequel un évidement (24, 44, 64, 84) avec une surface de contact (25, 45, 65, 85) est prévu dans la lèvre inférieure (23, 43, 63 83) de la rainure (21, 41, 61, 81) ;
dans lequel la surface de jonction (26, 46, 66, 86) de la deuxième arête latérale (20, 40, 60, 80) s'étend depuis la face supérieure (2) du panneau de plancher (1) le long de la lèvre supérieure (22, 42, 62, 82) ;
dans lequel dans l'état assemblé d'au moins deux panneaux de plancher, la saillie (14, 34, 54, 74) de la languette (11, 31, 51, 71) vient en prise avec l'évidement (24, 44, 64, 84) de la lèvre inférieure (23, 43, 63, 83) de la rainure (21, 41, 61, 81) de telle sorte que les surfaces de contact (15, 35, 55, 75 ; 25, 45, 65, 85) de la saillie (14, 34, 54, 74) de la languette (11, 31, 51, 71) et de l'évidement (24, 44, 64, 84) de la lèvre inférieure (23, 43, 63, 83) de la rainure (21, 41, 61, 81) exercent une force de serrage l'une sur l'autre ;
**caractérisé en ce que**
la surface de jonction (16, 36, 56, 76) de la première arête latérale (10, 30, 50, 70) est réalisée de manière chanfreinée et est inclinée depuis la face supérieure du panneau de plancher vers l'intérieur en s'éloignant de la perpendiculaire et en s'éloignant de la languette (11, 31, 51, 71), que
la surface de jonction (26, 46, 66, 86) de la deuxième arête latérale (20, 40, 60, 80) est réalisée de la même manière de manière chanfreinée et est inclinée depuis la face supérieure du panneau de plancher vers l'intérieur, en s'éloignant de la perpendiculaire et en direction de la rainure (21, 41, 61, 81),
de sorte que l'angle entre la face supérieure de panneau et la surface de jonction (16, 36, 56, 76 ; 26, 46, 66, 86) chanfreinée respective des arêtes latérales n'est plus à angle droit mais forme un angle aigu entre 85° et 89°,
et que se produit, lors de l'appui des surfaces de jonction (16, 36, 56, 76, 26, 46, 66, 86) chanfreinées des arêtes latérales du profilage de languette et du profilage de rainure, dans l'état assemblé d'au moins deux panneaux de plancher en réalisant un angle entre les surfaces de jonction chanfreinées sur les points de contact des surfaces de jonction chanfreinées, une pression linéaire le long des surfaces de jonction (16, 36, 56, 76; 26, 46, 66, 86) chanfreinées.

2. Panneau de plancher selon la revendication 1, **caractérisé en ce que** le chanfreinage de la surface de jonction (16, 36, 56, 76) de la première arête latérale (10, 30, 50, 70) du profilage de languette depuis la face supérieure (2) du panneau de plancher (1) en direction de la face de languette supérieure (12, 32, 52, 72) est compris entre 1 et 5°, de manière préférée entre 1 et 3°, de manière particulièrement préférée entre 1 et 2°.

3. Panneau de plancher selon l'une quelconque des revendications précédentes, **caractérisé en ce que** le chanfreinage de la surface de jonction (26, 46, 66, 86) de la deuxième arête latérale (20, 40, 60, 80) du profilage de rainure depuis la face supérieure (2) du panneau de plancher (1) le long de la lèvre supérieure (22, 42, 62, 82) de la rainure (21, 41, 61, 81) est compris entre 1 et 5°, de manière préférée entre 1 et 3°, de manière particulièrement préférée entre 1 et 2°.

4. Panneau de plancher selon l'une quelconque des revendications précédentes, **caractérisé en ce que** les chanfreinages des surfaces de jonction (16, 36, 56, 76 ; 26, 46, 66, 86) du profilage de languette et du profilage de rainure présentent respectivement les mêmes angles.

5. Panneau de plancher selon l'une quelconque des revendications précédentes, **caractérisé en ce que** les chanfreinages des surfaces de jonction (16, 36, 56, 76 ; 26, 46, 66, 86) du profilage de languette et du profilage de rainure présentent respectivement des angles différents.

6. Panneau de plancher selon l'une quelconque des revendications précédentes, **caractérisé en ce que** l'épaisseur de la languette (11, 31, 51, 71) correspond à la largeur de la rainure (21, 41, 61, 81).

7. Panneau de plancher selon l'une quelconque des revendications précédentes, **caractérisé en ce que** l'évidement (24, 44, 64, 84) est prévu dans la lèvre inférieure (23, 43, 63, 83) de la rainure (21, 41, 61, 81) dans la section, qui se trouve dans la partie, s'étendant au-delà de la lèvre supérieure (22, 42, 62, 82) de la rainure (21, 41, 61, 81), de la lèvre inférieure (23, 43, 63, 83) de la rainure (21, 41, 61, 81).

8. Panneau de plancher selon l'une quelconque des revendications précédentes, **caractérisé en ce qu'**au moins une selle (27, 47, 67, 87) est prévue dans l'évidement (24, 44, 64, 84) de la lèvre inférieure (23, 43, 63, 83) de la rainure (21, 41, 61, 81).

9. Panneau de plancher selon l'une quelconque des revendications précédentes, **caractérisé en ce que** les profilages rainure-languette présentent une des propriétés suivantes ou une combinaison de celles-ci :
- des arrondis sur les coins (ou arêtes) des profilages rainure-languette ;
- des compartiments à poussière entre toutes les faces des panneaux de plancher imbriqués les uns dans les autres, en particulier des compartiments à poussière entre l'évidement (24, 44, 64, 84) de la lèvre inférieure (23, 43, 63, 83) de la rainure (21, 41, 61, 81) et la saillie (14, 34, 54, 74) de la languette (11, 31, 51,71) ;
- une surface de rampe (28, 48, 68, 88) sur l'extrémité libre de la lèvre inférieure (23, 43, 63, 83) de la rainure (21, 41, 61, 81) ;
- des surfaces de contact (19, 29 ; 39, 49 ; 59, 69 ; 79, 89) formées par la face supérieure (12, 32, 52, 72) de la languette (11, 31, 51, 71) et la face inférieure de la lèvre supérieure (22, 42, 62, 82), qui s'étendent sensiblement de manière parallèle par rapport au plan défini par les panneaux de plancher (1).

10. Panneau de plancher selon l'une quelconque des revendications précédentes, **caractérisé en ce que** les profilages languette-rainure permettent un assemblage d'au moins deux panneaux de plancher par une pose oblique d'un premier panneau de plancher contre un deuxième panneau de plancher disposé de manière horizontale suivie d'un pivotement du premier panneau de plancher vers le bas en direction du plan de pose (liaison « angle à angle »).

11. Panneau de plancher selon l'une quelconque des revendications précédentes, **caractérisé par** une forme rectangulaire, dans lequel respectivement les profilages rainure-languette sont prévus sur les arêtes latérales s'étendant longitudinalement et sur les arêtes latérales s'étendant transversalement.

12. Panneau de plancher selon la revendication 11, **caractérisé en ce que** les profilages rainure-languette dans les arêtes latérales s'étendant longitudinalement et dans les arêtes latérales s'étendant transversalement sont identiques ou différents les uns des autres.

13. Panneau de plancher selon l'une quelconque des revendications précédentes, **caractérisé en ce que** les panneaux présentent une partie centrale composée d'une plaque en HDF ou en MDF, composée d'une plaque en WPC ou d'une plaque de support en PVC.

14. Procédé de pose flottante de panneaux de plancher selon l'une quelconque des revendications précédentes en réalisant un assemblage de panneaux de plancher, comprenant les étapes suivantes :
- de pose d'un premier panneau de plancher,
- de jonction d'un deuxième panneau de plancher au premier panneau de plancher, dans lequel la languette du deuxième panneau de plancher est insérée dans la rainure du premier panneau de plancher, dans lequel la lèvre inférieure du profilage de rainure est cintrée vers l'extérieur dans l'état assemblé de sorte que la lèvre inférieure fournit une force, par laquelle les panneaux sont forcés en permanence les uns par rapport aux autres.

15. Assemblage de panneaux de plancher pouvant être fabriqué selon un procédé selon la revendication 14.
